# EUROPÄISCHE PATENTSCHRIFT

(11) **EP 0 660 044 B1**
(45) Veröffentlichungstag und Bekanntmachung des Hinweises auf die Patenterteilung: **17.04.1996**
(21) Anmeldenummer: 93810910.5
(22) Anmeldetag: 24.12.1993
(51) Int. Cl.: F23N 5/24, G05B 9/02, H01H 9/16

(54) **Steuereinrichtung zur Betätigung von Schalteinrichtungen**
Control device for controlling switching devices
Dispositif de commande pour commander des appareils de commutation

(43) Veröffentlichungstag der Anmeldung: 28.06.1995
(73) Patentinhaber: Landis & Gyr Technology Innovation AG, CH-6301 Zug (CH)
(72) Erfinder: Bott, Klaus, D-76448 Durmersheim (DE); Schukraft, Bernd, D-76185 Karlsruhe (DE)

(56) Entgegenhaltungen:
- DE-A- 3 801 952
- US-A- 4 974 179

## Beschreibung

Die Erfindung betrifft eine Steuereinrichtung der im Oberbegriff des Anspruchs 1 genannten Art.

Derartige Einrichtungen werden beispielsweise für die Steuerung und Überwachung des Brenners und der Zündeinrichtung von Öl- und Gasfeuerungen sowie zur Überwachung von Schaltern für Stellglieder wie Brennstoffventile und Lüftungsklappen verwendet, wobei der Mikroprozessor die über netzspannungsführende Meldeleitungen zugeführten Informationen auswertet und entsprechende Steuerbefehle absetzt. Insbesondere wegen der beim Einschaltvorgang und beim Betrieb von Öl- und Gasbrennern geforderten Sicherheit ist die Abschaltfähigkeit der Schalteinrichtungen, die sicherheitstechnisch kritische Lasten wie beispielsweise ein Brennstoffventil schalten, häufig zu überprüfen, um eine Fehlfunktion der Schalteinrichtung erkennen zu können, bevor eine gefährliche Situation entsteht.

Eine Steuereinrichtung gemäss dem Oberbegriff des Anspruchs 1 ist bekannt aus der US 4 974 179. An Relaiskontakten zu überwachende Spannungen eines Brenners oder Boilers werden über Meldeleitungen und Optokoppler an die Eingänge von Multiplexern übertragen. Die Optokoppler dienen zur galvanischen Trennung und zur Digitalisierung der Spannungssignale in binäre Werte "0" oder "1". Die binären Werte werden von den Multiplexern seriell an einen Mikroprozessor übertragen. Für jede zu überwachende Spannung ist ein Optokoppler erforderlich.

Aus der DE-PS 30 44 047 C2 und der prioritätsälteren DE-PS 30 41 521 C2 ist eine Steuereinrichtung für Ölbrenner bekannt, bei welcher Informationen über die Schaltzustände von Relais- und Sensorkontakten mittels Verstärker in einen Mikroprozessor übertragen werden. Die Schaltzustände der Relaiskontakte sind über netzspannungsführende Meldeleitungen je einem Verstärker zugeführt, der ausgangsseitig mit einem Eingang des Mikroprozessors verbunden ist, so dass dieser eine der Anzahl Verstärker entsprechende Anzahl Eingänge aufweisen muss. Zur galvanischen Trennung der Meldeleitungen und des Mikroprozessors sind Trennglieder wie z.B. Optokoppler oder Übertrager eingesetzt. Dabei ist ein Trennglied pro Signalspannung vorhanden. Der Mikroprozessor ist programmiert, eine Anzahl Prüfungen dahingehend durchzuführen, ob ein System mit geschalteten Verbrauchern tatsächlich in der richtigen Weise eine Einschaltphase durchläuft. Dazu werden vom Mikroprozessor Signale eingelesen und mit Sollwerten verglichen. Bei einem fehlerhaften Verbraucherzustand schaltet der Mikroprozessor die Verbraucher ab.

Weiter sind bei einer aus der DE-OS 41 37 204 bekannten Anordnung zur Überwachung von Wechselstromschaltern netzspannungsführende Meldeleitungen über Optokoppler mit einer Abfrageeinheit eines Wechselspannungsdetektors verbunden. Die Meldeleitungen sind hierbei über je einen Tiefpass, der aus einem Widerstand und einem mit diesem in Reihe geschalteten Kondensator besteht, an den Optokoppler angeschlossen. Über die Meldeleitungen werden die Schaltzustände der Wechselstromschalter abgefragt und gespeichert. In einer der Abfrageeinheit nachgeschalteten Auswerteeinheit werden die Schaltzustände mit einem Sollzustand - offen oder geschlossen - verglichen und danach ein Schalterzustandssignal gebildet, das mindestens eine Information - Fehler oder kein Fehler - gesamthaft für alle vorkommenden Wechselstromschalter enthält. Aus dem Schalterzustandssignal lässt sich nicht ermitteln, welcher Wechselstromschalter allenfalls nicht mehr abschaltbar ist, so dass eine einfache Anzeige zur Diagnose nicht möglich ist.

Aus der DE-OS 38 01 952 ist eine Einrichtung zur Überwachung einer Referenzspannung bekannt, bei der mehrere analoge Signale über einen Multiplexer und einen A/D-Wandler einem Mikroprozessor zugeführt werden. Eine galvanische Trennung ist dabei nicht vorgesehen.

Als Trennglieder zur galvanischen Trennung des überwachten Systems vom Mikroprozessor werden beispielsweise Optokoppler eingesetzt. Den Optokopplern haftet allerdings der Nachteil an, dass sie nicht fehlersicher sind und eine im Vergleich zu anderen elektronischen Bauteilen erhöhte Ausfallrate haben, so dass sie in sicherheitstechnisch kritischen Anwendungsfällen auch in einem aktiven Betriebszustand auf eine Signalvortäuschung überprüft werden müssen. Weiter nimmt mit zunehmender Zahl der Optokoppler die elektromagnetische Verträglichkeit und damit die Zuverlässigkeit der Steuereinrichtung ab. Bei Systemen mit vielen netzspannungsführenden Meldeleitungen können hohe Kosten entstehen, solange pro Meldeleitung ein teures Trennelement wie ein Optokoppler oder Übertrager und ein Eingangspin am Mikroprozessor vorhanden sein muss.

Der Erfindung liegt die Aufgabe zugrunde, eine Steuereinrichtung mit einer Steuerlogikeinrichtung gemäss dem Oberbegriff des Anspruchs 1 derart auszugestalten, dass sie die in der Form von Niederspannungssignalen anliegende Information über den Zustand von Schalteinrichtungen, die Lasten ein- oder ausschalten, auf einfache und zuverlässige Weise erfasst, aufbereitet und an die Steuerlogikeinrichtung überträgt.

Die genannte Aufgabe wird erfindungsgemäss gelöst durch die Merkmale des Anspruchs 1.

Nachfolgend wird ein Ausführungsbeispiel der Erfindung anhand der Zeichnung näher erläutert.

Es zeigen:
- Fig. 1: eine Steuereinrichtung zur Betätigung mehrerer Schalteinrichtungen,
- Fig. 2: eine Steuereinrichtung mit Schieberegistern und einer
- Fig. 3: Spannungsdiagramme und
- Fig. 4: eine Steuereinrichtung mit einem Testbaustein.

Die Fig. 1 zeigt eine Steuereinrichtung mit einer Zeitgeber- und Steuerlogikeinrichtung 1 in Gestalt eines Mikroprozessors. Sie enthält weiter zwei Schalteinrichtungen 2.1 und 2.2, zwei Kopplungsglieder 3.1 und 3.2 und einen Schaltungsblock 4. Der Ausgang der ersten Schalteinrichtung 2.1, die eine Last L1 an eine zwischen einer Phase P und einem Nullpunkt G liegende Netzspannung U_{PG} schaltet, ist mit dem Eingang des ersten Kopplungsgliedes 3.1 verbunden, während der Ausgang der zweiten Schalteinrichtung 2.2, über die eine weitere Last L2 durch die Netzspannung U_{PG} gespeist ist, am Eingang des zweiten Kopplungsgliedes 3.2 angeschlossen ist. Die Ausgänge der Kopplungsglieder 3.1 und 3.2 sind mit parallel angeordneten Eingängen 4.1 und 4.2 des Schaltungsblockes 4 verbunden, so dass die Niederspannungssignale V₁ bzw. V₂, die an den Abgriffen zwischen den Schalteinrichtungen 2.1 bzw. 2.2 und den Lasten L1 bzw. L2 anliegen, über die eine Meldeleitung ML1 bzw. ML2 darstellenden Kopplungsglieder 3.1 bzw. 3.2 zur Verarbeitung an den Schaltungsblock 4 übertragen werden. Der Schaltungsblock 4 ist über eine Leitung 4a mit der Nullpunktsleitung G verbunden. Weiter ist der Schaltungsblock 4 über zwei Steuerleitungen 5a und 5b sowie einen seriellen Ausgang DA und eine serielle Datenleitung 6 zur Übertragung der an den Eingängen 4.1 und 4.2 vorhandenen Spannungspegel U₁ bzw. U₂ zum Mikroprozessor 1 mit diesem verbunden. Die Steuereinrichtung kann auch zur Steuerung von mehr als zwei Lasten ausgebildet sein, z.B. für n = 32 Lasten. Es kann auch sein, dass weitere Lasten vom Mikroprozessor 1 gesteuert sind, ohne dass der Zustand der zugehörigen Schalteinrichtungen überwacht wird, weshalb sie nicht wie die beschriebenen Lasten L1 und L2 mit dem Schaltungsblock 4 verbunden sind.

Der Mikroprozessor 1 ist durch ein Zeitprogramm dahingehend programmiert, während der Einschaltphase beispielsweise eines Gasbrenners mittels der Schalteinrichtungen 2.1 und 2.2 die Lasten L1 und L2 in einer bestimmten Reihenfolge ein- und auszuschalten und verschiedene Vorgänge wie z.B. die Bildung einer Flamme zu überwachen und gegebenenfalls die gesamte Anlage abzuschalten, so dass sich der Gasbrenner zu keinem Zeitpunkt in einer explosionsgefährdeten Situation befindet. Weiter führt der Mikroprozessor 1 im Dauerbetrieb ein Überwachungsprogramm zur Erkennung von Fehlzuständen der zu steuernden Anlage aus. Um den Zustand einer der Schalteinrichtungen 2.1 oder 2.2 - offen oder geschlossen - zu ermitteln, führt der Mikroprozessor 1 einen später noch zu erläuternden Prüfzyklus aus. Die Häufigkeit der Prüfzyklen richtet sich nach dem Verwendungszweck der Steuereinrichtung und den entsprechenden gesetzlichen Vorschriften oder Normen. So müssen Feuerungsautomaten, die der Norm EN 298 genügen, einen Fehler innerhalb einer Zeitdauer von drei Sekunden nach seinem Auftreten erkennen. Ein Prüfzyklus erfolgt deshalb typischerweise alle 200 Millisekunden. Auf diese Weise ist es möglich, den Zustand jeder der Schalteinrichtungen 2.1 und 2.2 auch dann innerhalb der vorgeschriebenen drei Sekunden zuverlässig zu erfassen, wenn sich der Zustand einer der Schalteinrichtungen 2.1 oder 2.2 während eines Prüfzyklusses gerade ändert.

Bei geschlossenem Zustand der Schalteinrichtung 2.1, wie er in der Fig. 1 dargestellt ist, fliesst ein Strom durch diese Schalteinrichtung 2.1 und die zugehörige Last L1. Am Eingang des Kopplungsgliedes 3.1 liegt deshalb als Niederspannungssignal V₁ eine Wechselspannung an, die im wesentlichen der Netzspannung U_{PG} entspricht. Bei offenem Zustand der Schalteinrichtung 2.2, wie er in der Fig. 1 dargestellt ist, liegt am Eingang des Kopplungsgliedes 3.2 als Niederspannungssignal V₂ eine dem Nullpunkt G entsprechende Gleichspannung an. Die Kopplungsglieder 3.1 und 3.2 dienen in an sich bekannter Weise der Gleichrichtung und der Pegelbegrenzung der Niederspannungssignale V₁ und V₂ an die verarbeitbaren Eingangspegel des Schaltungsblockes 4 sowie der Ableitung von Überspannungen auf das Nullpunktspotential G zur Verhinderung einer Zerstörung des Schaltungsblockes 4 durch Spannungs- oder Stromimpulse, wozu sie auf nicht dargestellte Art mit der Nullpunktsleitung G verbunden sind. Am Eingang 4.1 liegt somit eine Signalspannung U₁ an, deren Form und / oder Pegel sich deutlich unterscheiden von der am Eingang 4.2 anliegenden Gleichspannung U₂ mit dem Nullpunktspegel G.

Der Prüfzyklus zur Bestimmung des Zustandes der Schalteinrichtungen 2.1 und 2.2 besteht nun darin, dass der Mikroprozessor 1 in einem geeigneten Zeitpunkt die Signalspannungen U₁ und U₂ an den Eingängen 4.1 und 4.2 des Schaltungsblockes 4 entsprechend einem vorgegebenen Spannungspegel als binäre Zahlen "0" oder "1" parallel erfassen und anschliessend über den seriellen Ausgang DA des Schaltungsblockes 4 und die serielle Datenleitung 6 an sich übertragen lässt. Eine Zahl "0" entspricht dabei einem Zustand offen, eine Zahl "1" einem Zustand geschlossen.

Die beschriebene Steuereinrichtung ermöglicht die Verwendung einer Steuerlogikeinrichtung 1, insbesondere eines Mikroprozessors, mit einer Anzahl Eingängen, die wesentlich kleiner als die Zahl m der Lasten L1 bis Lm sein kann, deren zugehörige Schalteinrichtungen 2.1 bis 2.m auf ihre Kontaktstellung hin überwacht werden müssen. Bei Steuereinrichtungen, bei denen die Steuerlogikeinrichtung 1 aus Gründen der Sicherheit galvanisch von der Netzspannung U_{PG} getrennt sein muss, ergeben sich weitere Vorteile bezüglich der Zuverlässigkeit, der elektromagnetischen Verträglichkeit und der Kosten dadurch, dass die Steuerlogikeinrichtung 1 mit nur wenigen galvanischen Trenngliedern vom Schaltungsblock 4 und damit auch von der Netzspannung U_{PG} trennbar ist, so dass auch die Zahl der galvanischen Trennglieder wesentlich kleiner als die Zahl m sein kann. Bei einem Fehlverhalten einer der Schalteinrichtungen 2.1 bis 2.m ist eine einfache Anzeige möglich, da die Information über den Zustand jeder der Schalteinrichtungen 2.1 bis 2.m in der Steuerlogikeinrichtung 1 vorhanden und mit einfachen Mitteln, z.B. mit Leuchtdioden oder mit einem LCD Display, anzeigbar ist.

Eine solche Einrichtung kann auch als Meldegerät zur Abfrage der Stellung von Schaltkontakten und deren Anzeige in Prozessanlagen eingesetzt werden.

Anstelle des Mikroprozessors 1 kann als Steuerlogikeinrichtung auch ein Mikrocontroller, eine kundenspezifische Schaltung (application specific integrated circuit, ASIC) oder eine programmierbare Logik (programmable area logic, PAL) verwendet werden. Die Steuereinrichtung eignet sich sowohl zum Betrieb in einem Gleichspannungs- als auch in einem Wechselstromnetz, wobei die Netzspannung U_{PG} auch im Kleinspannungsbereich mit einem typischen Wert von 24 V liegen kann.

Beim Betrieb der Steuereinrichtung in einem Gleichspannungsnetz ist eine Synchronisierung zur Datenerfassung nicht erforderlich, wohl aber beim Betrieb in einem Wechselstromnetz. Die Fig. 2 und 3 zeigen eine Steuereinrichtung für den Betrieb in einem Wechselstromnetz mit n = 16 Schalteinrichtungen 2.1 bis 2.16 bzw. Zeitdiagramme der teilweise später erläuterten Spannungen U_{PG}, U₁, U₂, U_{R} und U_{SH/LD}. Die Steuereinrichtung weist einen Schaltungsblock 4 auf, der aus zwei Schieberegistern 7.1 und 7.2 und einer Synchronisiereinrichtung 8 besteht. Der Übersichtlichkeit wegen sind nur die Schalteinrichtungen 2.1 und 2.2 und die Kopplungsglieder 3.1, 3.2, 3.8, 3.9 und 3.16 gezeichnet. Die Schieberegister 7.1 und 7.2 verfügen über acht Paralleleingänge 4.1 bis 4.8 bzw. 4.9 bis 4.16 sowie einen seriellen Dateneingang DE und einen seriellen Datenausgang DA. In den Steuerleitungen 5a und 5b sowie in der Datenleitung 6 sind Optokoppler 9, 10 bzw. 11 angeordnet, die der galvanischen Potentialtrennung zwischen dem Mikroprozessor 1 und dem netzspannungsbehafteten Schaltungsblock 4 dienen. Den Optokopplern 9 und 10 sind ein NAND-Glied 9a bzw. 10a zur Pegelumkehr nachgeschaltet.

Als Schieberegister 7.1 und 7.2 können die Bausteine MM74HC165 von National Semiconductor eingesetzt werden, welche zur Steuerung der Datenerfassung und Datenausgabe einen Clock Eingang CL, einen Clock Inhibit Eingang INH und einen Shift / Load Eingang SH/LD besitzen. Die Arbeitsweise ist beschrieben in "MM74HC/74HC High-Speed CMOS Family Databooklet, National Semiconductor Corporation, 1981".

Die Synchronisiereinrichtung 8 weist zwei Eingänge 8a und 8b und einen Ausgang 8c auf. Der Eingang 8a ist mit dem Ausgang des NAND-Gliedes 9a und dem Steuereingang INH der Schieberegister 7.1 und 7.2 verbunden. Am Eingang 8b liegt die Netzspannung U_{PG} an. Der Ausgang 8c ist mit dem Eingang SH/LD der beiden Schieberegister 7.1 und 7.2 verbunden. Die Steuerleitung 5b ist mit dem Eingang CL der Schieberegister 7.1 und 7.2 verbunden. Der serielle Ausgang DA des zweiten Schieberegisters 7.2 ist mit dem seriellen Eingang DE des ersten Schieberegisters 7.1 verbunden, so dass sich eine Kaskadeschaltung ergibt.

Die Schalteinrichtung 2.1 befindet sich in geschlossenem Zustand, so dass am Eingang des Kopplungsgliedes 3.1 als Niederspannungssignal V₁ eine sinusförmige Wechselspannung anliegt. Die Kopplungsglieder 3.1 bis 3.16 sind in an sich bekannter Weise als ein Netzwerk von Widerständen, Kondensatoren, Dioden und einer Z-Diode so ausgelegt, dass am Ausgang des Kopplungsgliedes 3.1 eine einweggleichgerichtete Rechteckspannung U₁ erscheint mit einem Pegel bezüglich des Nullpunktes G von einigen Volt, z.B. 5.7 V. Die Schalteinrichtung 2.2 befindet sich in offenem Zustand, so dass am Eingang des Kopplungsgliedes 3.2 als Niederspannungssignal V₂ eine Gleichspannung anliegt, die an seinem Ausgang als Gleichspannung U₂ mit dem Nullpunktspegel G erscheint.

Die Synchronisiereinrichtung 8 weist hinter ihrem Eingang 8b ein Kopplungsglied 8d auf, das ähnlich aufgebaut ist wie die Kopplungsglieder 3.1 bis 3.16, so dass am Ausgang des Kopplungsgliedes 8d eine pulsierende Rechteckspannung U_{R} erscheint, deren Phase zeitlich mit der Rechteckspannung U₁ am Eingang 4.1 des Schieberegisters 7.1 abgestimmt ist. Der Ausgang des Kopplungsgliedes 8d ist auf den einen Eingang eines NAND-Gliedes 8e, die Steuerleitung 5a über den Eingang 8a auf den anderen Eingang des NAND-Gliedes 8e geführt. Der Ausgang des NAND-Gliedes 8e bildet den Ausgang 8c der Synchronisiereinrichtung 8. Die Eingänge der NAND-Glieder 9a, 10a und 8e sind mit Vorteil mit Schmitt-Trigger Stufen versehen, um ein gut definiertes Schaltverhalten zu erhalten.

Im normalen Betriebszustand der Steuereinrichtung befinden sich die Steuerleitungen 5a und 5b am Ausgang des Mikroprozessors 1 auf tiefem Potential, so dass die Optokoppler 9 bzw. 10 im Dunkelzustand sind, während die Steuerleitungen 5a und 5b nach den NAND-Gliedern 9a bzw. 10a aufgrund der Pegelumkehr ein hohes Potential führen. Am Eingang INH liegt somit ein Zustand hoch an, während am Eingang SH/LD eine pulsierende Rechteckspannung U_{SH/LD} erscheint, die zur Rechteckspannung U_{R} komplementär ist. Bei jedem Wechsel der Rechteckspannung U_{SH/LD} von hohem auf tiefes Potential werden die an den Eingängen 4.1 bis 4.16 der Schieberegister 7.1 und 7.2 anliegenden Spannungspegel U₁ bis U₁₆ als logische Zustandswerte "0" bzw. "1" erfasst und in den Registern gespeichert. Die Phase der Rechteckspannung U_{SH/LD} bezüglich der Rechteckspannung U₁ ist mittels des Kopplungsgliedes 8d so abgestimmt, dass der Wechsel der Rechteckspannung U_{SH/LD} von hoch auf tief jeweils dann erfolgt, wenn die Spannung U₁ bereits hoch ist, so dass als Zustandswert der Schalteinrichtung 2.1, die sich im geschlossenen Zustand befindet, entsprechend einem logisch hohen Potential ein Wert "1" eingelesen wird. Da die Schalteinrichtung 2.2 offen ist, wird die Spannung U₂ entsprechend einem logisch tiefen Potential als Zustandswert "0" erfasst. Auf diese Weise erfolgt das parallele Laden der Schieberegister 7.1 und 7.2 immer in einem Zeitpunkt, in dem bei geschlossenem Zustand einer der Schalteinrichtungen ein Spannungspegel von einigen Volt, bei offenem Zustand einer Schalteinrichtung ein Spannungspegel von null Volt bezüglich des Nullpunktpegels G an den Eingängen 4.1 bis 4.16 anliegen. Die ständige Datenerfassung bietet den Vorteil, dass in den Schieberegistern 7.1 und 7.2 jederzeit die aktuellen Zustände der Schalteinrichtungen 2.1 bis 2.16 vorhanden sind. Zum Auslesen der Zustandswerte aus den Schieberegistern 7.1 und 7.2 setzt der Mikroprozessor 1 die Steuerleitung 5a auf hohes Potential, womit auch an den SH/LD Eingängen ein hohes Potential anliegt. Somit ist die Datenerfassung der Schieberegister 7.1 und 7.2 gesperrt. Mit jedem anschliessend vom Mikroprozessor 1 über die Steuerleitung 5b gesendeten Schiebeimpuls werden die erfassten Zustandswerte um eine Stelle in Richtung des Ausganges DA der Schieberegister 7.1 und 7.2 geschoben. Ein am Ausgang DA des zweiten Schieberegisters 7.2 erscheinender Wert wird so über die Verbindungsleitung auf den seriellen Eingang DE des ersten Schieberegisters 7.1 übertragen, ein am Ausgang DA des ersten Schieberegisters 7.1 erscheinender Wert wird über die serielle Datenleitung 6 und den Optokoppler 11 zum Mikroprozessor 1 übertragen. Beim Eingang des Mikroprozessors 1 trifft also nach dem ersten Schiebebefehl der Zustandswert der Schalteinrichtung 2.1 ein, nach dem zweiten Schiebebefehl der Zustandswert der Schalteinrichtung 2.2, usw. bis nach dem 16. Schiebebefehl der Zustandswert der Schalteinrichtung 2.16 eintrifft. Der vom Mikroprozessor 1 durchzuführende Prüfzyklus zur Erfassung des Zustandes der Schalteinrichtungen 2.1 bis 2.16 besteht somit aus den zur Sperre der Datenerfassung und den zum Auslesen der Schieberegister 7.1 und 7.2 nötigen Steuerbefehlen.

Der Schaltungsaufbau mit den Schieberegistem 7.1 und 7.2 bietet den Vorteil, dass käufliche Standardelemente eingesetzt sind, mit denen sich die Steuereinrichtung auf einfache Weise zu einer kaskadierten Schaltung für beliebig viele Schalteinrichtungen erweitern lässt. Der Einsatz der Synchronisiereinrichtung 8 erlaubt eine einfache Auslegung der Kopplungsglieder 3.1 bis 3.16, die an ihrem Ausgang nur eine einweggleichgerichte Rechteckspannung liefern müssen. Der Speicherbedarf für die Programmierung des Prüfzyklusses ist gering, da der Prüfzyklus zur Hauptsache aus Schiebebefehlen besteht.

Die Synchronisiereinrichtung 8 ist ein hardwaremässiges Mittel, um sicherzustellen, dass die in den Signalspannungen U₁ bis U₁₆ enthaltene Information über den Zustand der Schalteinrichtungen 2.1 bis 2.16 richtig erfasst wird. Diese Information könnte auch softwaremässig gewonnen werden durch Mehrfachabfragen innerhalb einer Zeitspanne von ein bis zwei Netzhalbwellen und einer Analyse der zeitlich nacheinander erfassten Werte, so dass eine Synchronisiereinrichtung 8 nicht erforderlich wäre. Solche Ausführungsbeispiele sind in der parallel beim Europäischen Patentamt eingereichten Patentanmeldung EP 660 043 "Steuereinrichtung zur Betätigung von Schalteinrichtungen nach einem Zeitprogramm" beschrieben, deren Text ein integrierender Bestandteil dieser Anmeldung ist.

Die Fig. 4 zeigt eine Weiterentwicklung einer Einrichtung zur Steuerung von bis zu n=8 Schalteinrichtungen 2.1 bis 2.8, die um einen Testbaustein 12 erweitert ist zur Erfassung von Eingangskopplungsfehlem oder Hardwarefehlem des Schieberegisters 7. Ein Eingangskopplungsfehler tritt beispielsweise dann auf, wenn der am Eingang 4.2 eingelesene Zustandswert nicht nur vom Spannungspegel am Eingang 4.2, sondern auch noch von dem an einem anderen Eingang, z.B. 4.5, anliegenden Spannungspegel abhängt. Von einem Hardwarefehler spricht man, wenn der eingelesene Zustandswert eines Einganges unabhängig vom anliegenden Spannungspegel immer als logisch "0" ( stack at zero ) oder logisch "1" ( stack at one ) erscheint.

Der Testbaustein 12 verfügt über einen seriellen Dateneingang, einen Takteingang und einen den Zustand seiner Ausgänge 12.1 bis 12.8 steuernden Eingang, die über Leitungen 13, 14 bzw. 15 mit dem Mikroprozessor 1 verbunden sind. Parallelausgänge 12.1 bis 12.8 sind über Leitungen 16.1 bis 16.8 mit den entsprechenden Eingängen 4.1 bis 4.8 des Schieberegisters 7 verbunden. Die Ausgänge 12.1 bis 12.8 sind in einen der Fachwelt unter dem Begriff tristate bekannten Zustand schaltbar, in welchem sie hochohmig sind und den Zustand der Leitungen 16.1 bis 16.8 nicht beeinflussen (z.B. U. Tietze und Ch. Schenk, Halbleiterschaltungstechnik, 5. Auflage, Springer Verlag Berlin Heidelberg New York, ISBN 3-540-09848-8). Die Eingänge 4.1 bis 4.8 des Schieberegisters 7 sind auch mit den Ausgängen der Kopplungsglieder 3.1 bis 3.8 verbunden, wobei der Übersichtlichkeit wegen nur das Kopplungsglied 3.1 gezeichnet ist. Sowohl der Testbaustein 12 als auch das Schieberegister 7 sind mit der Nullpunktsleitung G verbunden.

### Die beschriebene Einrichtung arbeitet wie folgt:

Im Normalbetrieb befinden sich die Ausgänge 12.1 bis 12.8 des Testbausteins 12 im tristate-Zustand und beeinflussen die Spannungen U₁ bis U₈ an den Eingängen 4.1 bis 4.8 nicht. Zur Überprüfung der Zuverlässigkeit der Datenerfassung mittels des Schaltungsblocks 4 führt der Mikroprozessor 1 zu bestimmten Zeitpunkten einen Testzyklus durch. Der Testzyklus besteht darin, dass der Mikroprozessor 1 ein Testmuster, das aus acht binären Werten "0" oder "1" besteht, über die serielle Leitung 13 zum Testbaustein 12 sendet. Nach der Übertragung stehen diese Werte als hohe oder tiefe Potentiale an den Ausgängen 12.1 bis 12.8 zur Verfügung, sobald der Mikroprozessor 1 die Ausgänge 12.1 bis 12.8 über die Steuerleitung 15 in den leitenden Zustand setzt, so dass Spannungspegel U₁ bis U₈ mit Potentialwerten hoch oder tief entsprechend dem vorgängig gesendeten Testmuster an den Eingängen 4.1 bis 4.8 des Schieberegisters 7 anliegen. Der Mikroprozessor 1 sendet nun weitere Befehle an das Schieberegister 7 zur Erfassung der an seinen Eingängen 4.1 bis 4.8 anliegenden Spannungspegel U₁ bis U₈ als binäre Werte und zur Übertragung an ihn, worauf er die zurückgemeldeten binären Werte mit dem abgeschickten Testmuster vergleicht. Der Mikroprozessor 1 ist dahingehend programmiert, eine Anzahl ausgewählter Testmuster zum Testbaustein 12 zu senden und über das Schieberegister 7 wieder einzulesen, so dass sowohl Eingangskopplungsfehler wie auch Hardwarefehler erkennbar sind. Bei Bedarf können die Steuerleitungen 13, 14 und 15 mit galvanischen Trenngliedern versehen sein.

## Patentansprüche

1. Steuereinrichtung, welche eine Zeitgeber- und Steuerlogikeinrichtung (1) zur Betätigung mehrerer Schalteinrichtungen (2.1; 2.2) aufweist, wobei die Schalteinrichtungen (2.1; 2.2) die Stromzufuhr zu Lasten (L1; L2) steuern, die in einem Niederspannungsnetz zwischen einer Phase (P) und einem Nullpunkt (G) in Reihe zu den Schalteinrichtungen (2.1; 2.2) anschliessbar sind, und welche einen Schaltungsblock (4) aufweist, der eingangsseitig über parallel angeordnete, der Erfassung des Zustandes der Schalteinrichtungen (2.1; 2.2) - offen oder geschlossen - dienende Meldeleitungen (ML1; ML2) mit im Strompfad zwischen den Schalteinrichtungen (2.1; 2.2) und den zugehörigen Lasten (L1; L2) angeordneten Abgriffen und ausgangsseitig mit der Steuerlogikeinrichtung (1) verbunden ist, wobei die Steuerlogikeinrichtung (1) zu vorbestimmten Zeitpunkten die Spannungen (U₁ ; U₂) an den parallel angeordneten Eingängen (4.1; 4.2) des Schaltungsblockes (4) erfasst und den Zustand der Schalteinrichtungen (2.1; 2.2) bestimmt, dadurch gekennzeichnet, dass die Meldeleitungen (ML1; ML2) Kopplungsglieder (3.1; 3.2) zur Pegelbegrenzung enthalten, dass die über die Kopplungsglieder (3.1; 3.2) übertragenen Spannungen (U₁; U₂) an den Eingängen (4.1; 4.2) des Schaltungsblockes (4) bei offenem Zustand einer der Schalteinrichtungen (2.1; 2.2) ein Potential mit dem Pegel des Nullpunktes (G) und bei geschlossenem Zustand entsprechend dem zeitlichen Spannungsverlauf der Phase (P) gegenüber dem Nullpunkt (G) ein Potential mit einem wechsel- oder gleichförmigen Verlauf und einem vom Nullpunkt (G) verschiedenen Pegel annehmen, dass der Schaltungsblock (4) ein oder mehrere in Kaskade geschaltete Schieberegister (7) aufweist, wobei die Schieberegister (7) die an den Eingängen (4.1; 4.2) anliegenden Spannungen (U₁; U₂) parallel als binäre Werte "0" oder "1" entsprechend einem vorgegebenen Spannungspegel erfassen, und dass die binären Werte "0" oder "1" über einen seriellen Ausgang (DA) des Schieberegisters (7) und eine serielle Datenleitung (6) an die Steuerlogikeinrichtung (1) übertragen werden.

2. Steuereinrichtung nach Anspruch 1, dadurch gekennzeichnet, dass der Schaltungsblock (4) und die Steuerlogikeinrichtung (1) mittels Trenngliedern (9; 10; 11) galvanisch getrennt sind.

3. Steuereinrichtung nach Anspruch 1 oder 2, dadurch gekennzeichnet, dass eine Synchronisiereinrichtung (8) vorhanden ist, die die Erfassung der Spannungspegel (U₁ bis U₁₆) an den Eingängen (4.1 bis 4.16) der Schieberegister (7) mit der Netzspannung (U_{PG}) synchronisiert.

4. Steuereinrichtung nach Anspruch 1 oder 2, dadurch gekennzeichnet, dass die Bestimmung des Zustandes der Schalteinrichtungen (2.1; 2.2) aus den während einer Zeitdauer von ein bis zwei Netzhalbwellen durch Mehrfachabfragen erhaltenen Zustandswerten erfolgt.

5. Steuereinrichtung nach einem der Ansprüche 1 bis 4, dadurch gekennzeichnet, dass die Steuerlogikeinrichtung (1) zur Fehlererkennung bei Dauerbetrieb der von der Steuereinrichtung gesteuerten Anlage zu bestimmten Zeitpunkten einen Prüfzyklus zur Erfassung des Zustandes der Schalteinrichtungen (2.1; 2.2) durchführt.

6. Steuereinrichtung nach einem der Ansprüche 1 bis 5, dadurch gekennzeichnet, dass die Steuerlogikeinrichtung (1) mit einem Testbaustein (12) verbunden ist, der über einen seriellen Dateneingang und mehrere Parallelausgänge (12.1 bis 12.8) verfügt, dass die Parallelausgänge (12.1 bis 12.8) des Testbausteins (12) mit den Paralleleingängen (4.1 bis 4.8) der Schieberegister (7) verbunden sind und dass die Parallelausgänge (12.1 bis 12.8) entweder in einen leitenden oder einen hochohmigen tristate-Zustand schaltbar sind.

7. Steuereinrichtung nach Anspruch 6, dadurch gekennzeichnet, dass der Testbaustein (12) aus einem oder mehreren in Kaskade geschalteten Schieberegistern besteht.

8. Steuereinrichtung nach Anspruch 6 oder 7, dadurch gekennzeichnet, dass die Steuerlogikeinrichtung (1) zur Erfassung von Eingangskopplungsfehlern oder Hardwarefehlern des Schaltungsblockes (4) zu vorbestimmten Zeitpunkten einen Testzyklus durchführt, indem er ein aus binären Werten bestehendes Testmuster über eine serielle Leitung (13) in den Testbaustein (12) hineinschreibt, den Testbaustein (12) in den leitenden Zustand setzt, die an den Eingängen (4.1 bis 4.8) der Schieberegister (7) anliegenden Spannungspegel (U₁ bis U₈) erfassen und an sich übertragen lässt, das zurückgemeldete Testmuster mit dem abgeschickten Testmuster vergleicht und den Testbaustein (12) wieder in den tristate-Zustand setzt.

9. Steuereinrichtung nach einem der Ansprüche 1 bis 8, dadurch gekennzeichnet, dass die Steuerlogikeinrichtung (1) ein Mikroprozessor ist.

## Claims

1. A control apparatus which has a timer and control logic device (1) for the actuation of a plurality of switch devices (2.1; 2.2), wherein the switch devices (2.1; 2.2) control the supply of current to loads (L1; L2) which can be connected in a low-voltage system between a phase (P) and a neutral point (G) in series with the switch devices (2.1; 2.2), and which has a circuit block (4) which is connected on the input side by way of signalling lines (ML1; ML2) arranged in parallel and serving to detect the state of the switch devices (2.1; 2.2) - open or closed - to tappings arranged in the current path between the switch devices (2.1; 2.2) and the associated loads (L1; L2) and on the output side to the control logic device (1), wherein at predetermined moments in time the control logic device (1) detects the voltages (U₁; U₂) at the parallel inputs (4.1; 4.2) of the circuit block (4) and determines the state of the switch devices (2.1; 2.2), characterised in that the signalling lines (ML1; ML2) contain coupling members (3.1; 3.2) for level limiting purposes, that the voltages (U₁; U₂) which are transmitted by way of the coupling members (3.1; 3.2), at the inputs (4.1; 4.2) of the circuit block (4), assume a potential at the level of the neutral point (G) in the open state of one of the switch devices (2.1; 2.2) and in the closed state in accordance with the voltage variation in respect of time of the phase (P) with respect to the neutral point (G) they assume a potential of a fluctuating or uniform configuration and at a level which is different from the neutral point (G), that the circuit block (4) has one or more cascade-connected shift registers (7), wherein the shift registers (7) detect in parallel the voltages (U₁; U₂) applied to the inputs (4.1; 4.2) as binary values '0' or '1' in accordance with a predetermined voltage level, and that the binary values '0' or '1' are transmitted to the control logic device (1) by way of a serial output (DA) of the shift register (7) and a serial data line (6).

2. A control apparatus according to claim 1 characterised in that the circuit block (4) and the control logic device (1) are galvanically separated by means of separating members (9; 10; 11).

3. A control apparatus according to claim 1 or claim 2 characterised in that there is provided a synchronising device (8) which synchronises the detection of the voltage levels (U₁ to U₁₆) at the inputs (4.1 to 4.16) of the shift registers (7) with the system voltage (U_{PG}).

4. A control apparatus according to claim 1 or claim 2 characterised in that the state of the switch devices (2.1; 2.2) is determined from the state values which are obtained by multiple interrogation during a period of one to two system half-waves.

5. A control apparatus according to one of claims 1 to 4 characterised in that for fault detection in continuous operation of the installation controlled by the control apparatus the control logic device (1) performs a test cycle for detecting the state of the switch devices (2.1; 2.2) at given moments in time.

6. A control apparatus according to one of claims 1 to 5 characterised in that the control logic device (1) is connected to a test component (12) which has a serial data input and a plurality of parallel outputs (12.1 to 12.8), that the parallel outputs (12.1 to 12.8) of the test component (12) are connected to the parallel inputs (4.1 to 4.8) of the shift registers (7) and that the parallel outputs (12.1 to 12.8) are switchable either into a conducting or a high-resistance tristate condition.

7. A control apparatus according to claim 6 characterised in that the test component (12) comprises one or more cascade-connected shift registers.

8. A control apparatus according to claim 6 or claim 7 characterised in that for detecting input coupling faults or hardware faults in the circuit block (4) the control logic device (1) performs a test cycle at predetermined moments in time by a procedure whereby it writes a test pattern comprising binary values into the test component (12) by way of a serial line (13), it puts the test component (12) into the conducting state, it provides for detection and transmission to itself of the voltage levels (U₁ to U₈) at the inputs (4.1 to 4.8) of the shift registers (7), it compares the test pattern which has been signalled back to the despatched test pattern, and it puts the test component (12) into the tristate condition again.

9. A control apparatus according to one of claim 1 to 8 characterised in that the control logic device (1) is a microprocessor.

## Revendications

1. Dispositif de commande, qui comporte une logique de commande avec minuterie (1) pour actionner plusieurs appareils de commutation (2.1 ; 2.2), ces appareils de commutation (2.1 ; 2.2) commandant l'alimentation en courant de charges (L1 ; L2) qui peuvent être connectées dans un réseau basse-tension entre une phase (P) et un point neutre (G) en série avec les appareils de commutation (2.1 ; 2.2), et qui comporte un ensemble de circuits (4), qui est relié du côté d'entrée, par l'intermédiaire de conducteurs de signalisation (ML1 ; ML2) disposés en parallèle et servant à capter l'état - ouvert ou fermé - des appareils de commutation (2.1 ; 2.2), avec des prises disposées dans le trajet du courant entre les appareils de commutation (2.1 ; 2.2) et les charges associées (L1 ; L2), et du côté de sortie avec la logique de commande (1), cette logique de commande (1) captant à des instants prédéterminés les tensions (U₁ ; U₂) aux entrées (4.1 ; 4.2), disposées en parallèle, de l'ensemble de circuits (4) et déterminant l'état des appareils de commutation (2.1 ; 2.2), caractérisé en ce que les conducteurs de signalisation (ML1 ; ML2) contiennent des organes de couplage (3.1 ; 3.2) pour une limitation de niveau, en ce que les tensions (U₁ ; U₂) transmises par l'intermédiaire des organes de couplage (3.1 ; 3.2) prennent, dans l'état d'ouverture d'un des appareils de commutation (2.1 ; 2.2), un potentiel ayant le niveau du point neutre (G) et, dans l'état de fermeture et en correspondance à la variation temporelle de tension de la phase (P) par rapport au point neutre (G), un potentiel de nature alternative ou uniforme et d'un niveau différent du point neutre (G), en ce que l'ensemble de circuits (4) comprend un ou plusieurs registres à décalage (7) connectés en cascade, qui captent les tensions (U₁ ; U₂) appliquées aux entrées (4.1 ; 4.2) en parallèle sous la forme de valeurs binaires "1" ou "0" en correspondance à un niveau de tension prédéterminé, et en ce que les valeurs binaires "1" ou "0" sont transmises à la logique de commande (1) par l'intermédiaire d'une sortie-série (DA) du registre à décalage (7) et d'un conducteur de transmission en série de données (6).

2. Dispositif de commande selon la revendication 1, caractérisé en ce que l'ensemble de circuits (4) et la logique de commande (1) sont séparés galvaniquement au moyen d'organes séparateurs (9 ; 10 ; 11).

3. Dispositif de commande selon la revendication 1 ou 2, caractérisé en ce qu'il est prévu un dispositif de synchronisation (8), qui synchronise le niveau de tension (U₁ à U₁₆) aux entrées (4.1 à 4.16) du registre à décalage (7) avec la tension de réseau (U_{PG}).

4. Dispositif de commande selon la revendication 1 ou 2, caractérisé en ce que la détermination de l'état des appareils de commutation (2.1 ; 2.2) s'effectue à partir des valeurs d'état obtenues par interrogations multiples pendant une durée de une à deux-ondes de réseau.

5. Dispositif de commande selon l'une des revendications 1 à 4, caractérisé en ce que la logique de commande (1) effectue, en vue d'une détections d'erreurs en marche continue de l'installation commandée par le dispositif de commande, à des instants déterminés un cycle de contrôle pour capter l'état des appareils de commutation (2.1 ; 2.2).

6. Dispositif de commande selon l'une des revendications 1 à 5, caractérisé en ce que la logique de commande (1) est reliée à un appareillage de test (12) qui dispose d'une entrée en série de données et de plusieurs sorties en parallèle (12.1 à 12.8), en ce que les sorties en parallèle (12.1 à 12.8) de l'appareillage de test (12) sont reliées aux entrées en parallèle (4.1 à 4.8) du registre à décalage (7) et en ce que les sorties en parallèle (12.1 à 12.8) sont commutables soit dans une condition de conduction soit dans une condition de forte valeur ohmique à trois états.

7. Dispositif de commande selon la revendication 6, caractérisé en ce que l'appareillage de test (12) se compose d'un ou plusieurs registres à décalage connectés en cascade.

8. Dispositif de commande selon la revendication 6 ou 7, caractérisé en ce que la logique de commande (1) effectue, en vue d'une détection d'erreurs de couplage d'entrée ou de défauts de matériels dans l'ensemble de circuits (4), à des instants prédéterminés un cycle de test en écrivant dans l'appareillage de test (12) un modèle de test, se composant de valeurs binaires, par l'intermédiaire d'un conducteur-série (13), elle fait passer à l'état conducteur l'appareillage de test (12) qui peut détecter les niveaux de tension (U₁ à U₈) appliqués aux entrées (4.1 à 4.8) du registre à décalage (7) et assurer leur transmission, elle compare le modèle de test reçu avec le modèle de test émis et elle remet l'appareillage de test (12) dans la condition à trois états.

9. Dispositif de commande selon l'une des revendications 1 à 8, caractérisé en ce que la logique de commande (1) est un microprocesseur.
